# FASCICULE DE BREVET EUROPEEN

(11) **EP 0 531 596 B1**
(45) Date de publication et mention de la délivrance du brevet: **18.10.1995**
(21) Numéro de dépôt: 91402414.6
(22) Date de dépôt: 10.09.1991
(51) Int. Cl.: F41A 7/10, F41A 3/44

(54) **Dispositif de verrouillage de culasse pour arme automatique**
Verschlussverriegelungsvorrichtung für eine automatische Feuerwaffe
Breech locking device for an automatic firearm

(43) Date de publication de la demande: 17.03.1993
(73) Titulaire: GIAT Industries, F-78034 Versailles Cédex (FR)
(72) Inventeur: Simon, Georges, F-18390 Saint-Germain du Puy (FR); Marcon, Joel, F-42000 Saint-Etienne (FR); Pichot, Patrice, F-18000 Bourges (FR)

(56) Documents cités:
- EP-A- 0 124 072
- DE-A- 3 307 882
- US-A- 1 425 809

## Description

La présente invention concerne un dispositif de verrouillage de culasse pour arme automatique dans laquelle le mouvement longitudinal de la culasse est provoqué par un tambour rotatif animé par un moteur externe.

Une telle arme est connue notamment par le document FR-A-2 372 409.

La culasse est guidée longitudinalement et possède un galet engagé dans une rainure du tambour de telle sorte que la rotation de ce dernier provoque un mouvement de va-et-vient de la culasse. Il est donc nécessaire de la maintenir verrouillée en position fermée lors de la mise à feu de la munition.

Le document EP-A-0124072 sur lequel se fonde le préambule de la revendication indépendante 1, prévoit un dispositif permettant un tel verrouillage.

Ce dispositif comprend un coin de verrouillage mobile sous l'action d'une came entraînée en rotation en synchronisme avec le tambour, entre une position effacée qui permet le libre passage de la culasse, et une position de verrouillage où des surfaces de butées coopérantes sur la culasse et sur le coin verrouillent la culasse en position fermée.

Un tel agencement ne peut fonctionner qu'à la condition que le tambour et la came n'effectuent qu'un tour par cycle, faute de quoi les coins poinçonneraient les munitions au cours de leur mise en place. Or, il est avantageux que le tambour effectue plusieurs tours par cycle, notamment sur le plan de la longueur de l'arme et de son rendement énergétique.

La présente invention vis à pallier cet inconvénient.

A cet effet, l'invention a pour objet un dispositif de verrouillage de culasse pour arme automatique dans laquelle le mouvement longitudinal de la culasse est provoqué par un tambour rotatif animé par un moteur externe, comprenant un coin de verrouillage mobile sous l'action d'une came entraînée en rotation en synchronisme avec le tambour, entre une position effacée où il permet le libre passage de la culasse, et une position de verrouillage où des surfaces de butée coopérantes sur la culasse et sur le coin verrouillent la culasse en position fermée, caractérisé par le fait qu'il comprend des moyens de débrayage pour débrayer la came du coin de verrouillage.

Ces moyens de débrayage peuvent notamment comprendre au moins une fourchette montée pivotante sous l'action de la culasse, cette fourchette étant agencée pour provoquer un déplacement axial de la came.

Dans un mode de réalisation particulier, ladite fourchette possède d'un des côtés de son axe de pivotement une surface d'engagement avec un galet monté sur la culasse et de l'autre côté de son axe, un doigt d'actionnement s'engageant dans une rainure de la came.

Le dispositif selon l'invention peut en outre comprendre des moyens de maintien pour maintenir la came en position débrayée, par exemple un verrou commandé par la culasse pour s'engager dans la rainure précitée.

Ce verrou peut notamment être monté pivotant autour d'un axe et actionné par deux poussoirs disposés de part et d'autre de l'axe et coopérant avec des rampes formées sur la culasse.

Dans un mode de réalisation particulier, ladite came coopère avec deux galets montés sur le coin de verrouillage, l'un des galets pouvant être monté sur un levier pivotant sur le coin pour escamoter ce galet et ainsi bloquer le coin en position verrouillée en l'absence de recul de l'arme.

On décrira maintenant à titre d'exemple non limitatif un mode de réalisation particulier de l'invention en référence aux dessins schématiques annexés dans lesquels :
- la figure 1 est une vue d'ensemble de côté du dispositif selon l'invention avec la culasse en position ouverte,
- la figure 2 est une vue similaire à la figure 1 avec la culasse en position fermée,
- la figure 3 est une vue axiale de la came et de ses moyens de commande lorsque la came est en position embrayée,
- la figure 4 est une vue similaire à la figure 3 avec la came en position débrayée,
- la figure 5 est une vue de face du coin de verrouillage,
- la figure 6 est une vue de face de la came, et
- la figure 7 en est une vue de côté.

Les figures 1 et 2 montrent le tambour rotatif 1 et sa rainure hélicoïdale 2 dans laquelle est engagé un galet 3 monté sur la culasse 4. Le tambour est entraîné par un moteur non représenté.

La culasse est munie par ailleurs de galets de guidage 5 de telle sorte qu'un mouvement de rotation du tambour 1 provoque un mouvement de va-et-vient longitudinal de la culasse.

Le verrouillage de la culasse en position fermée est obtenu à l'aide d'un coin de verrouillage 6 possédant une surface de butée 7 coopérant avec une surface de butée 8 de la culasse.

Une partie cannelée 9 de l'arbre du tambour rotatif 1 porte une came 10 permettant de donner un mouvement alternatif vertical au coin 6. A cet effet, la came coopère avec deux galets 11 et 12 portés par des axes 13 et 14 respectivement montés sur le coin.

Deux fourchettes 15 sont montées pivotantes sur le bâti 16 de l'arme et possèdent d'un de leurs côtés une surface 17 en forme de crochet pour coopérer avec un galet 18 de la culasse et de leur autre côté un doigt 19 engagé dans une rainure 20 de la came 10. Ainsi, lorsque la culasse 4 arrive en position de verrouillage, son galet 18 s'engage dans la surface 17 et fait ainsi pivoter les fourchettes 15 qui repoussent la came 10 dans un logement 21 du coin entre les galets 11 et 12, de sorte que la came et le coin se trouvent embrayés. L'ouverture de la culasse provoque ou entraîne un basculement des fourchettes 15 en sens inverse, la came 10 sortant du logement 21 et se trouvant par conséquent débrayée du coin.

Le bâti 16 supporte par ailleurs un axe 22 sur lequel est monté un levier 23 solidaire d'un verrou 4 susceptible de s'engager dans la rainure 20 de la came 10 pour maintenir cette dernière en position débrayée.

Le levier 23 est commandé par deux poussoirs 25 et 26 coulissant verticalement sous l'action de rampes 27 et 28 respectivement de la culasse.

Enfin, on voit sur la figure 5 que le galet est monté à une extrémité d'un levier 29 pivotant sur le coin 6 autour d'un axe 30 et portant à son autre extrémité un galet 31.

Le levier 29 est maintenu dans la position représentée au dessin par la réaction du galet 31 sur une surface 32 d'un levier 33 monté lui-même pivotant autour d'un axe 34 porté par le bâti 16 du dispositif.

Une tige 35 mobile axialement maintient normalement le levier 33 dans la position représentée aux figures 3 et 4, sauf en cas de long feu où elle permet par tout moyen convenable au levier 33 de pivoter autour de l'axe 34 supprimant ainsi l'appui du galet 31 et escamotant le galet 12. Dans un tel cas, le coin 6 est par conséquent immobilisé en position verrouillée et la culasse 4 reste fermée.

On décrira maintenant le fonctionnement du dispositif décrit ci-dessus.

Lorsque la culasse 4 arrive en position fermée, le galet 18 fait basculer les fourchettes 15 ce qui a pour effet de déplacer la came 10 à l'intérieur du logement 21 où elle embraye avec les galets 11 et 12.

La rotation de la came entraîne le coin vers le haut où il verrouile la culasse 4.

Simultanément, la rampe 28 a provoqué l'enfoncement du poussoir 26 et la remontée du poussoir 25 de manière à dégager le verrou 24 de la rainure 20 de la came 10.

Après le départ du coup, la came 10 entraîne le coin 6 vers le bas ce qui a pour effet de déverrouiller la culasse.

Celle-ci repartant vers la droite des figures 1 et 2, le galet 18 fait de nouveau basculer les fourchettes 15 de sorte que la came 10 sort du logement 21 et se retrouve par conséquent débrayée du coin comme représenté à la figure 1.

En outre, la surface 27 provoque l'enfoncement du poussoir 25 et la remontée du poussoir 26 comme montré à la figure 4, ce qui a pour effet d'engager le verrou 24 dans la rainure 20 de la came 10, et par conséquent de bloquer cette came sur l'axe 9.

Diverses variantes et modifications peuvent bien entendu être apportées à la description qui précède sans sortir pour autant du cadre de l'invention.

## Revendications

1. Dispositif de verrouillage de culasse pour arme automatique dans laquelle le mouvement longitudinal de la culasse (4) est provoqué par un tambour rotatif (1) animé par un moteur externe comprenant un coin de verrouillage (6) mobile sous l'action d'une came (10) entraînée en rotation en synchronisme avec le tambour, entre une position effacée où il permet le libre passage de la culasse, et une position de verrouillage où des surfaces de butée (7,8) coopérantes sur la culasse et sur le coin verrouillent la culasse en position fermée, caractérisé par le fait qu'il comprend des moyens de débrayage (15) pour débrayer la came du coin de verrouillage.

2. Dispositif selon la revendication 1, caractérisé par le fait que lesdits moyens de débrayage comprennent au moins une fourchette montée pivotante sous l'action de la culasse, ladite fourchette étant agencée pour provoquer un déplacement axial de la came.

3. Dispositif selon la revendication 2, caractérisé par le fait que ladite fourchette possède, d'un des côtés de son axe de pivotement, une surface (17) d'engagement avec un galet (18) monté sur la culasse, et de l'autre côté de son axe un doigt d'actionnement (19) s'engageant dans une rainure (20) de la came.

4. Dispositif selon l'une quelconque des revendications 1 à 3, caractérisé par le fait qu'il comprend des moyens de maintien (24) pour maintenir la came en position débrayée.

5. Dispositif selon l'ensemble des revendications 3 et 4, caractérisé par le fait que lesdits moyens de maintien comprennent un verrou commandé par la culasse pour s'engager dans ladite rainure.

6. Dispositif selon la revendication 5, caractérisé par le fait que ledit verrou est monté pivotant autour d'un axe (22) et actionné par deux poussoirs (25,26) disposés de part et d'autre de l'axe et coopérant avec des rampes (27,28) formées sur la culasse.

7. Dispositif selon l'une quelconques des revendications 1 à 6, caractérisé par le fait que ladite came coopère avec deux galets (11,12) montés sur le coin de verrouillage.

8. Dispositif selon la revendication 7, caractérisé par le fait que l'un des galets est monté sur un levier (29) pivotant sur le coin de verrouillage pour escamoter ce galet et ainsi bloquer le coin en position de verrouillage en l'absence de recul de l'arme.

## Patentansprüche

1. Verschlussverriegelungsvorrichtung für eine Maschinenwaffe, in der die Längsbewegung des Verschlusses (4) von einer fremdangetriebenen Drehwalze (1) erzeugt wird, mit einem Verriegelungskeil (6), der unter der Einwirkung eines Nockens (10) beweglich ist, der seinerseits mit der Walze synchronisiert ist, und zwar zwischen einer zurückgezogenen Stellung, die den freien Durchlauf des Verschlusses ermöglicht, und einer Verriegelungsstellung, in der auf mit dem Verschluss und dem Keil zusammenwirkende Anschlagflächen (7, 8) den Verschuss in geschlossener Stellung verriegeln, dadurch gekennzeichnet, dass sie Entkupplungmittel (15) umfasst, um den Nocken vom Verriegelungskeil abzukuppeln.

2. Vorrichtung nach Anspruch 1, dadurch gekennzeichnet, dass diese Entkupplungsmittel mindestens eine unter der Einwirkung des Verschlusses schwenkbar montierte Gabel umfassen, die so angeordnet ist, dass sie eine axiale Verschiebung des Nockens verursacht.

3. Vorrichtung nach Anspruch 2, dadurch gekennzeichnet, dass die besagte Gabel an einer Seite ihrer Schwenkachse eine Einführungsfläche (17) mit einer auf dem Verschluss montierten Rolle (18) und auf der anderen Seite ihrer Achse einen Betätigungsfinger (19) aufweist, der in eine Nut (20) des Nockens eingreift.

4. Vorrichtung nach einem der Ansprüche 1 bis 3, dadurch gekennzeichnet, dass sie Haltemittel (24) umfasst, um den Nocken in entkuppelter Stellung festzuhalten.

5. Vorrichtung nach allen Ansprüchen 3 und 4, dadurch gekennzeichnet, dass die besagten Haltemittel einen vom Verschluss gesteuerten Riegel umfassen, um in die besagte Nut einzugreifen.

6. Vorrichtung nach Anspruch 5, dadurch gekennzeichnet, dass der besagte Riegel schwenkbar um eine Achse (22) montiert ist und von zwei Schiebern (25, 26) betätigt wird, die auf beiden Seiten der Achse angeordnet sind und mit den vom Verschluss gebildeten Rampen (27, 28) zusammenwirken.

7. Vorrichtung nach einem der Ansprüche 1 bis 6, dadurch gekennzeichnet, dass der besagte Nocken mit zwei auf dem Verriegelungskeil montierten Rollen (11, 12) zusammenwirkt.

8. Vorrichtung nach Anspruch 7, dadurch gekennzeichnet, dass eine der Rollen auf einem auf dem Verriegelungskeil schwenkbaren Hebel (29) angeordnet ist, um diese Rolle einzuziehen und damit den Keil in verriegelter Stellung zu blockieren, wenn die Waffe keinen Rückschlag aufweist.

## Claims

1. A breech locking device for an automatic weapon in which the longitudinal movement of the breech (4) is produced by a rotating drum (1) driven by an external motor and comprising a locking wedge (6) which moves under the action of a cam (10) rotating in synchronization with the drum between a retracted position which enables the free passage of the breech and a locking position where the stop surfaces (7, 8) working in conjunction on the breech and on the wedge lock the breech in the closed position, a device characterised in that it comprises disengaging means (15) to disengage the cam from the locking wedge.

2. A device according to Claim 1, characterised in that the said disengaging means comprise at least one fork mounted swivelling under the action of the breech, the said fork being arranged so as to cause the axial movement of the cam.

3. A device according to Claim 2, characterised in that the said fork has, on one of the sides of its pivoting spindle, a surface (17) for engaging with a roller (18) mounted on the breech, and on the other side of its spindle a drive finger (19) engaging in a groove (20) of the cam.

4. A device according to any one of Claims 1 to 3, characterised in that it comprises holding means (24) to hold the cam in the disengaged position.

5. A device according to both of Claims 3 and 4, characterised in that the said holding means comprise a latch controlled by the breech for engaging in the said groove.

6. A device according to Claim 5, characterised in that the said latch is mounted swivelling around a spindle (22) and actuated by two pushers (25, 26) arranged on either side of the spindle and cooperating with the ramps (27, 28) made on the breech.

7. A device according to any one of Claims 1 to 6, characterised in that the said cam cooperates with two rollers (11, 12) mounted on the locking wedge.

8. A device according to Claim 7, characterised in that one of the rollers is mounted on a lever (29) swivelling on the locking wedge in order to retract this roller thereby blocking the wedge in the locking position if there is no recoil of the weapon.
